# EUROPÄISCHE PATENTSCHRIFT

(11) **EP 3 416 755 B1**
(45) Veröffentlichungstag und Bekanntmachung des Hinweises auf die Patenterteilung: **29.07.2020**
(21) Anmeldenummer: 17705584.5
(22) Anmeldetag: 14.02.2017
(51) Int. Cl.: B08B 3/00, B08B 3/10, B08B 9/20, B08B 9/22, B08B 9/24, A47L 15/42

(54) **VERFAHREN ZUM BETRIEB EINER BEHÄLTERBEHANDLUNGSMASCHINE UND BEHÄLTERBEHANDLUNGSMASCHINE**
CONTAINER TREATMENT MACHINE
MACHINE DE TRAITEMENT DE RÉCIPIENTS

(30) Priorität: 16.02.2016 DE 102016102672
(43) Veröffentlichungstag der Anmeldung: 26.12.2018
(73) Patentinhaber: KHS GmbH, 44143 Dortmund (DE)
(72) Erfinder: WIEDEMANN, Ulrich, 19057 Schwerin (DE); STIENEN, Thomas, 59425 Unna (DE); DÜNNHAUPT, Dirk, 44379 Dortmund (DE); SCHLINGMANN, Volker, 32683 Barntrup (DE); HIMMES, Hermann, 32657 Lemgo (DE)
(86) Internationale Anmeldenummer: PCT/EP2017/053192
(87) Internationale Veröffentlichungsnummer: WO 2017/140636

(56) Entgegenhaltungen:
- EP-A1- 0 744 224
- EP-A2- 2 409 790
- DE-A1- 4 134 795
- DE-A1- 10 259 060
- DE-A1- 10 320 078
- DE-A1-102007 052 332
- DE-A1-102010 040 297
- DE-A1-102014 215 660

## Beschreibung

Die Erfindung betrifft Behälterbehandlungsmaschinen in der Getränkeindustrie, insbesondere Behälterbehandlungsmaschinen mit Leistungen von mehr als 10000 Behältern pro Stunde. Insbesondere Behälterbehandlungsmaschinen mit einer Leistung von mehr als 50000 Behältern pro Stunde. Beispiele für derartige Behälterbehandlungsmaschinen sind z.B. Reinigungsmaschinen, Pasteurisierungsmaschinen, Anlagen zur CIP-Reinigung, Kurzzeiterhitzungsanlagen (KZE), Ultrakurzzeiterhitzungsanlagen (UKZE) usw..

### Stand der Technik:

Innerhalb von Anlagen zur industriellen Herstellung und Abfüllung von flüssigen Produkten, beispielsweise von Getränken, sind Behälterbehandlungsmaschinen bekannt, die während ihres normalen Betriebs ein größeren Flüssigkeitsvolumen verwenden, wobei die Flüssigkeit ein bestimmtes hohes Temperaturniveau, beispielsweise über 50°C, aufweisen muss. Ein derartiges Flüssigkeitsvolumen liegt beispielsweise in dem Reinigungsbad einer Reinigungsmaschine vor.

Gemäß dem Stand der Technik halten diese Behälterbehandlungsmaschinen dieses Temperaturniveau auch während längerer Produktionsunterbrechungen, Pausen, Wochenenden usw. bei.

Beispielhaft, aber nicht beschränkend wird die Erfindung nachfolgend am Beispiel einer Behälterreinigungsmaschine erläutert. Behälterreinigungsmaschinen dienen zur Reinigung von Mehrwegbehältern, welche aus Glas oder auch Kunststoff bestehen können, vor ihrer erneuten Befüllung mit einem vorzugsweise flüssigen Füllgut.

Konstruktiv werden solche Reinigungsmaschinen beispielsweise auch hinsichtlich der Leistung (Behälter pro Stunde), der Größe der Tauchbäder (direkter Einfluss auf die Einwirkzeit bzw. Behandlungszeit), Leistung des Etikettenaustrags, Leistung der Schwallpumpen usw., aber auch hinsichtlich der Temperaturen der Behandlungsflüssigkeiten so ausgelegt, dass auch "der schmutzigste anzunehmende Behälter" noch sicher und zuverlässig gereinigt wird.

Wie bekannt, haben die Betriebsflüssigkeiten einer Reinigungsmaschine, also Lauge und/oder Säure, Soll-Temperaturen zwischen 65 bis 80 °C, in besonderen Ausnahmefällen sogar bis 90 °C.

Dabei werden die Behälterreinigungsmaschinen bislang stets mit den obigen Auslegungsparametern betrieben. Dies ist auch dann der Fall, wenn zur Reinigung der aktuell zur Reinigung anstehenden Behälter bzw. des aktuell zur Reinigung anstehenden Behältertyps die maximale Reinigungsleistung "eigentlich" nicht erforderlich wäre.

Ein weiteres Problem bekannter Behälterbehandlungsmaschinen ergibt sich bei der Wiederinbetriebnahme einer derartigen Maschine z.B. nach einem Wochenende.

Aufgrund der großen äußeren Oberflächen der Reinigungsmaschinengehäuse strahlen diese, trotz Wärmedämmung, erhebliche Wärmemengen an die Umgebung ab, was auch dazu führt, dass sich die im Inneren der Reinigungsmaschine befindlichen Behandlungsfluide, z.B. -flüssigkeiten im Laufe der Zeit abkühlen. Diese Wärmemengen müssen ständig durch Nachheizen der Bäder nachgeführt werden.

Um diese Wärmeverluste und/oder die Heizkosten zu minimieren, ist es beispielsweise auch bekannt, die o.g. Temperaturen während längerer Betriebsunterbrechungen, Betriebsstillständen usw. abzusenken. Beispielsweise während der produktionsfreien Nachtstunden oder aber insbesondere auch an produktionsfreien Wochenenden.

Durch diese Vorgehensweise sinken die Temperaturen innerhalb der Reinigungsmaschine während der Stillstandphasen kontinuierlich weiter ab.

Zusätzlich ist es gewollt, dass die Bäder der Reinigungsmaschine pünktlich zum nächsten Produktionsstart, beispielsweise am Morgen des nächsten Tages um 7 Uhr, oder am nächsten Montagmorgen - also nach dem Wochenende mit zwei produktionsfreien Tagen, um 7 Uhr wieder die Soll-Temperaturen aufweisen. Dazu wird gemäß dem Stand der Technik wie folgt verfahren:
In der Regel wird einem Kunden durch den Hersteller der Reinigungsmaschine die "allgemeingültige" maximale Aufheizzeit seiner Reinigungsmaschine mitgeteilt. Weiterhin wird dem Kunden die max. Wärmemenge genannt, welche erforderlich ist, um die Reinigungsmaschine ausgehend von einer Temperatur X auf Solltemperatur (80° C oder bei neueren Maschinen evtl. 75°C zu erwärmen.

Ausgehend von der "maximalen Zeitdauer für das Aufwärmen der Reinigungsmaschine" = X Stunden [beispielsweise 6 Stunden] stellt der Bediener bei Produktionsende die Startzeit für das Aufwärmen auf "Startzeit - X Stunden" ein. Dabei bleiben gemäß Stand der Technik weitere Parameter wie z.B. die Umgebungstemperatur oder die Temperatur der Behandlungsmedien zur Startzeit des Aufwärmens, völlig unberücksichtigt.

Folgen dieser Vorgehensweise:
Die Maschine ist evtl. zur Sollzeit auf der max. Temperatur Evtl. wird die Soll-Temperatur zum Produktionsstart nicht erreicht. Evtl. wird die maximale Temperatur schon viel früher als notwendig erreicht.

Nachteilig daran ist beispielsweise, dass dann, wenn die Soll-Temperatur bereits Stunden "zu früh" erreicht wurde, während der Zeitspanne zwischen dem Erreichen der Soll-Temperatur und dem wirklichen Produktionsstart unnötige Wärmeverluste entstehen.

Änderung der Zeitspanne für das Aufheizen und daraus resultierend auch Änderungen der Startzeit für das Wiederaufheizen erfolgen nur individuell, aufgrund der Erfahrungen und den Schätzwerten des Bedienungspersonals. Hierbei ist jedoch stets zu berücksichtigen, dass die Aufheizung - um die Aufheizzeit möglichst kurz zu halten - mit einer definierten, maximalen zur Verfügung stehenden Aufheizleistung. (Gas, Dampf, Strom, Heißwasser) erfolgt.

Weiterhin ist von Nachteil, dass die Kosten der zum Aufheizen benötigten Wärmemenge im Wesentlichen durch den Maximalwert der benötigten Leistung bestimmt werden. D.h. die nur für einen kurzen Zeitraum, nämlich für das Aufheizen, benötigte Maximalleistung hat erheblichen Einfluss auf die gesamten Energiekosten.

Ein Verfahren gemäß dem Oberbegriff des Anspruchs 1 ist in der DE 41 34 795 A1 offenbart. Die DE 10 2007 052332 A1 wird als nächstkommender Stand der Technik zur beanspruchten Behälterbehandlungsmaschine betrachtet.

Es ist daher Aufgabe der Erfindung, ein Verfahren und eine Behälterbehandlungsmaschine zu schaffen, die zumindest eine der folgenden Ziele realisiert:
Schnelles Wieder-Aufheizen der Behälterbehandlungsmaschine nach Betriebsunterbrechung.

Die Aufgabe wird durch ein Verfahren mit den Merkmalen des Anspruches 1 gelöst. Die Aufgabe wird weiterhin durch eine Behälterbehandlungsmaschine mit den Merkmalen des Anspruchs 10 gelöst. Vorteilhafte Weiterbildungen der Erfindung sind Gegenstand der zugeordneten abhängigen Ansprüche. Vorteilhafte Weiterbildungen und Ausführungsformen der Erfindung sind ebenfalls in der Beschreibung und in den Zeichnungen beschrieben.

Die Erfindung betrifft ein Verfahren zur Wiederinbetriebnahme der Behälterbehandlungsmaschine nach vorübergehender Abschaltung, wie das z.B. bei einer Wochenendabschaltung oder einer Feiertagsabschaltung der Fall ist. Hierbei wird das Behandlungsfluid vor dem wieder in Betrieb nehmen aufgeheizt, so dass es zum Zeitpunkt der Wiederinbetriebnahme bereits zumindest annähernd eine vorgegebene Betriebstemperatur erreicht hat, insbesondere entsprechend einem zugeordneten Satz an Betriebsparametern. Mit gegebener Heizleistung wird die Behälterbehandlungsmaschine somit möglichst schnell auf eine Soll-Temperatur aufgeheizt, wobei mit dem Aufheizen, unter Einhaltung der Produktionsstartzeit, so spät wie möglich begonnen werden soll, bzw. kann.

Das Behandlungsfluid kann wenigstens eine Flüssigkeit oder wenigstens ein Gas oder eine Mischung der beiden sein.

Rechtzeitig zum Produktionsende bzw. rechtzeitig vor dem Produktionsende gibt der Maschinenbediener in die Steuerung der Reinigungsmaschine ein, mit welchem Behältertyp sie wieder arbeiten soll.

Anhand dieser Eingaben ist der Maschinensteuerung "bekannt" wann die Reinigungsmaschine mit welchen Betriebsparametern wieder produzieren soll.

Mit Erreichen des Produktionsendes werden bei der Reinigungsmaschine bevorzugt die folgenden Betriebsparameter eingestellt:
- Beheizung ein/aus
- Behältertransport ein/aus
- Umwälzpumpen ein/aus
- Etikettenaustrag ein/aus
- Schwallpumpen ein/aus

Nach dem Produktionsende sinken die Temperatur der Reinigungsmaschine und somit auch die Temperatur der in der Reinigungsmaschine enthaltenen Behandlungsflüssigkeiten kontinuierlich (siehe Fig. 2).

Die Steuerung der Reinigungsmaschine überwacht beispielsweise
- den Temperaturverlauf der Reinigungsmaschine bereits während des Abkühlens, da aus diesem Temperaturverlauf bereits Rückschlüsse für das spätere Wieder-Aufheizen gezogen werden können, beispielsweise kann der weitere Temperaturverlauf der Abkühlkurve prognostiziert werden, was Auswirkungen auf den möglichen Beginn des Wiederaufheizens haben kann,
- die Außentemperatur,
- die Umgebungstemperatur (Aufstellungsort der Reinigungsmaschine),
- die Heizleistung (Überwachung während des Aufheizens).

Vorteilhaft sind der Steuerung der Reinigungsmaschine auch die folgenden Parameter bekannt:
- Spezifische Wärmekapazität der gesamten Reinigungsmaschine incl. der Behandlungsflüssigkeiten
- Soll-Heizleistung (Gas, Strom, Dampf, Heißwasser) für das Aufheizen der Reinigungsmaschine.

Vorzugsweise wird zumindest einer der oben genannten Parameter von der Steuerung der Reinigungsmaschine ermittelt und überwacht. Bevorzugt erfolgen diese Ermittlung und/oder Überwachung mehrfach, besonders bevorzugt kontinuierlich.

Unter Berücksichtigung zumindest eines der oben genannten Parameter berechnet die Steuerung der Behälterbehandlungsmaschine vorzugsweise wann voraussichtlich mit dem Aufheizen der Reinigungsmaschine auf die Soll-Starttemperatur (welche ja von der Maschinensteuerung in Abhängigkeit von dem, durch den Maschinenbediener gewählten Behältertyps bzw. des Verschmutzungstyps, automatisch vorgegeben wird) begonnen werden muss, damit, bevorzugt unter der Berücksichtigung einer Sicherheitszeit, zum Produktionsstart die gewünschte Betriebstemperatur vorliegt. (Prognose des Zeitpunktes für den Beginn des Aufheizens). Um unnötige Wärmeverluste zu vermeiden, wird angestrebt, die Soll-Temperatur möglichst schnell zu erreichen - bei gegebener Heizleistung.

Bevorzugt wird diese Berechnung bis zum Erreichen des Zeitpunktes für den Beginn des Aufheizens mehrfach wiederholt, wobei der Zeitpunkt für den Beginn des Aufheizens natürlich jeweils auf den aktuellen Wert korrigiert wird. Besonders bevorzugt erfolgt diese (Neu)berechnung bis zum Erreichen des Beginns des Aufheizens kontinuierlich bzw. permanent.

Bevorzugt mit dem Beginn des Wiederaufheizens können auch Nebenaggregate aktiviert werden. So sind für ein schnelles und/oder gleichmäßiges Aufheizen sind z.B. folgende Betriebsparameter günstig:
- Maximale Umwälzleistung der innerhalb der Behälterbehandlungsmaschinen vorgesehenen Flüssigkeitspumpen, beispielsweise der Umwälzpumpen für die Beheizung der Behälterbehandlungsmaschine und/oder der Umwälzpumpen/Schwallpumpen für den Austrag von Etiketten
- Zumindest langsame oder bevorzugt maximale Bewegung/Bewegungsgeschwindigkeit der Flaschenkörbe, da auch diese zur schnelleren gleichmäßigen Erwärmung der Behälterbehandlungsmaschine beitragen (wg. der auch von diesen bewirkten "Wärmeverschleppung" bzw. "Wärmeförderung"),
- Frischwasserspritzung aus.

Bei besonderen Anordnungen von Behälterbehandlungsmaschinen und/oder Umweltbedingungen kann ebenfalls vorgesehen sein, die Temperatur der Behälterbehandlungsmaschine/Reinigungsmaschine auch während der Produktionsunterbrechungen nicht unter eine Mindesttemperatur fallen zu lassen, da sonst beispielsweise das Wiederaufheizen nicht im zur Verfügung stehenden Zeitfenster möglich wäre.

Zum Einhalten dieser Mindesttemperatur kann beispielsweise auch während des Produktionsstillstandes ein gelegentliches oder sogar ein permanenten Nachheizen erforderlich sein.

Vorzugsweise kann es während einer längeren Produktionsunterbrechung bei niedrigen Außentemperaturen, beispielsweise bei einer Produktionsunterbrechung beginnend mit dem 24.12. bis zum 02.01. des Folgejahres dazu kommen, dass die erfindungsgemäße Steuerung erkennt, dass ein Einfrieren der Behälterbehandlungsmaschine droht. Um dieses zu vermeiden, entscheidet die Steuerung vorzugsweise, dass dann, wenn die Temperaturen unter einen Mindestschwellwert, beispielsweise 5 °C, fallen zumindest die Beheizung der Behälterbehandlungsmaschine aktiviert wird, und zwar auch dann, wenn der "eigentliche" Zeitpunkt zum Beginn des Wiederaufheizens noch nicht erreicht ist.

Ein weiterer wesentlicher Vorteil einer bevorzugten Ausführungsform mit einstellbarer Heizleistung der Behälterbehandlungsmaschine gegenüber dem Stand der Technik besteht darin, dass die Aufheizung der Behälterbehandlungsmaschine mit einer "zur Verfügung gestellten" maximalen Heizleistung erfolgen kann, welche gegenüber den heute üblichen Heizleistungen reduziert ist, dafür aber über einen verlängerten Zeitraum eingebracht wird. Durch diese Vorgehensweise werden die bislang üblichen Heizleistungs-Peaks, welche einen erheblichen Einfluss auf die gesamten Energiekosten haben, sicher vermieden. Bevorzugt liegt der Wert der "zur Verfügung gestellten" Heizleistung unter der maximalen Heizleistung des entsprechenden Aggregats.

Vorzugsweise ist die die Steuerung der Behandlungsmaschine in Verbindung mit der Heizvorrichtung dazu konzipiert, zusätzliche Heizleistung anzufordern, beispielsweise per Datenfernübertragung vom Betriebsleiter.

Hierzu wird folgender Anwendungsfall beispielsweise als bevorzugte Ausführungsform beschrieben:
Die Steuerung der Behälterbehandlungsmaschine startet beginnend mit dem Produktionsende fortlaufend Prognoserechnungen, wann mit dem Wiederaufheizen begonnen werden muss, damit rechtzeitig zum Produktionsstart die Starttemperatur erreicht ist. Bei dieser Berechnung werden beispielsweise auch die Außentemperatur und/oder die Temperatur am Aufstellort der Behälterbehandlungsmaschine aber auch die "zur Verfügung gestellte" Heizleistung berücksichtigt. Die Berechnung wird vorzugsweise kontinuierlich wiederholt. So lange sich die Temperaturen nicht übermäßig verändern, folgt die Ist-Temperatur der Behälterbehandlungsmaschine dem prognostizierten Verlauf, und zu jedem Zeitpunkt bis zum Zeitpunkt des Beginns des Wiederaufheizens ist der Punkt "Starttemperatur zum Produktionsbeginn" unter Verwendung der "zur Verfügung gestellten" Heizleistung noch sicher erreichbar.
Kommt es dann aber plötzlich zu einem unvorhersehbaren Ereignis, beispielsweise einem Kälteeinbruch - welcher eine erhöhte Wärmeabstrahlung über die Außenwandungen der Behälterbehandlungsmaschine zur Folge hat - kann der Punkt "Starttemperatur zum Produktionsbeginn" unter Verwendung der "zur Verfügung gestellten" Heizleistung "plötzlich" nicht mehr erreichbar sein. Für solche Fälle ist vorzugsweise vorgesehen, dass die Steuerung der Behälterbehandlungsmaschine aktiv vom Bedienungspersonal, oder von einer dem Bedienungspersonal oder einer anderen befugten Person die Freigabe einer Mehrleistung für die Beheizung anfordert oder diese Freigabe selbsttätig vornimmt. Die Anforderung kann beispielsweise durch automatische SMS, autom. E-Mail, usw. erfolgen. Dabei können auch weitere, für die Entscheidung relevante Informationen übermittelt werden, beispielsweise grafische Darstellungen, Zahlen. Entscheidet nun eine befugte Person, die Mehrleistung (zusätzliche Heizleistung) freizugeben, so wird diese Entscheidung bevorzugt auf elektronischem Wege der Behälterbehandlungsmaschine mitgeteilt. Durch die so bewilligte Mehrleistung der Beheizung ist der oben genannte Punkt trotz geänderter Umweltbedingungen noch erreichbar, die Produktion kann pünktlich beginnen.

Gemäß einer bevorzugten Weiterbildung der Erfindung werden einer Steuerung der Behälterbehandlungsmaschine vor der erneuten Inbetriebnahme Daten betreffend den zu behandelnden Behältertyp zugeführt, woraus die Steuerung die Betriebsparameter der Behälterbehandlungsmaschine für diesen Behältertyp und die zugeordnete Aufheizzeit für das Behandlungsfluid berechnet und die Aufheizung des Behandlungsfluids eine entsprechende Zeit vor Inbetriebnahme der Behälterbehandlungsmaschine startet. In gleicher Weise kann alternativ oder zusätzlich der Verschmutzungsgrad der zu behandelnden Behälter gemessen oder eingegeben und zur Errechnung der Aufheizzeit verwendet werden. Auf diese Weise erfolgt nicht nur der Betrieb der Behälterbehandlungsmaschine unter Berücksichtigung des Behältertyps und/oder der Verschmutzung, sondern auch die Aufheizung der Behälterbehandlungsmaschine vor der Inbetriebnahme. Dies ermöglicht einen sehr effizienten und energiesparenden Betrieb als auch eine sehr effiziente und energiesparende Wiederinbetriebnahme der Anlage.

In einer vorteilhaften Weiterbildung des Verfahrens wird die Umgebungstemperatur der Behälterbehandlungsmaschine außen oder innen, d.h. in der Außenluft und/oder in der Betriebshalle, in welcher die Behälterbehandlungsmaschine steht, bei der Berechnung der Aufheizzeit einbezogen. Dies berücksichtigt z.B. die Tatsache, dass bei geringeren Umgebungstemperaturen die Aufheizung des Behandlungsfluid länger dauert.

In gleicher Weise wird selbstverständlich die aktuelle Temperatur des Behälterbehandlungsfluid in die Berechnung der Aufheizzeit mit berücksichtigt. Da die zu überbrückende Temperaturdifferenz der die Solltemperatur entsprechend den Betriebsparametern für einen gegebenen Behältertyp und/oder einem bestimmten Verschmutzungsgrad abzüglich der derzeitigen Temperatur des Behälterbehandlungsfluid darstellt.

In einer vorteilhaften Weiterbildung der Erfindung wird die Heizleistung beim Aufheizen des Behandlungsfluids gesteuert, wobei die Heizleistung und/oder deren Verlauf bei der Berechnung der Aufheizzeit berücksichtigt werden. Dies ermöglicht die Aufheizung des Behandlungsfluids mit einer geringeren Heizleistung als der vollen Heizleistung, was dazu beiträgt, hohe Heizleistungs-Peaks der Behälterbehandlungsmaschine hinsichtlich ihres Energiebedarfs (Gas, Dampf, Heißwasser, Strom) zu vermeiden.

In einer vorteilhaften Weiterbildung der Erfindung wird ein bei der Abkühlung des Behälterbehandlungsfluid gemessener Temperaturverlauf bei der Berechnung der Aufheizzeit berücksichtigt. Die Messung der Temperatur beim Abkühlen des Behandlungsfluid nach Abschaltung hat den Vorteil, dass man hierüber Aussagen über die auf die Abkühlung einwirkenden Parameter erhält, z.B. die Wärmekapazität des Behandlungsfluid und in gewisser Weise auch die Umgebungstemperatur, die bei der Abkühlung auf das Behandlungsfluid einwirket und selbstverständlich auch bei der Aufheizung des Behandlungsfluid eine Rolle spielt. Vorzugsweise wird beim Aufheizen des Behandlungsfluid zumindest ein in Verbindung mit der Behälterbehandlungsmaschine angeordnete Umwälzpumpe eingeschaltet.

Auf diese Weise wird eine schnellere und homogenere Erwärmung des Behandlungsfluid in der Behälterbehandlungsmaschine erzielt.

Vorzugsweise wird die Temperatur des Behandlungsfluid nach dem Abschalten der Behälterbehandlungsmaschine und vor ihrer Wiederinbetriebnahme zumindest auf einem unteren Grenzwert gehalten. So kann z.B. im Winter das Behandlungsfluid auf einer minimalen Temperatur von beispielsweise 4 bis 10 °C gehalten werden, um somit zum einen zu verhindern, dass das Behandlungsfluid einfriert, und zum anderen zu verhindern, dass der Energieaufwand beim Wiederaufheizen des Behandlungsfluid so hoch ist, was hohe und länger andauernde Heizleistungs-Peaks oder Stromspitzen zur Folge hätte.

Die Erfindung betrifft in gleicher Weise eine Behälterbehandlungsmaschine umfassend ein mit einem Behandlungsfluid gefüllten Aufnahmeraum für zu behandelnde Behälter. In dem Aufnahmeraum sind Behälterhalterungen bewegbar. Eine derartige Behälterbehandlungsmaschine ist beispielsweise eine Reinigungsmaschine oder eine andere Behandlungsmaschine des anfangs genannten Typs. Die Behälterbehandlungsmaschine enthält eine Steuerung für zumindest eine Heizvorrichtung für das im Aufnahmeraum befindliche Behandlungsfluid. Die Steuerung hat weiterhin ein Modul, welches die Aufheizzeit des Behandlungsfluid auf eine gegebene Temperatur vor einer Inbetriebnahme der Maschine berechnet und die Heizvorrichtung entsprechend ansteuert. Dieses Modul kann in der Steuerung integriert sein bzw. als Software in einem entsprechenden Steuerungsrechner implementiert sein.

Erfindungsgemäß ist ein Datenkanal für die Eingabe des zu behandelnden Behältertyps und/oder des Verschmutzungsgrades der zu behandelnden Behälter vorhanden. Dieser Datenkanal kann z.B. mit einer optischen Erfassungsvorrichtung für den Behälter verbunden sein, die automatisch den Behältertyp und/oder den Verschmutzungsgrad des Behälters erfasst, wobei in statistischer Weise einzelne Behälter aus einer Gesamtmenge an Behältern für die Erfassung des Verschmutzungsgrades verwendet werden. Der Verschmutzungsgrad wird vorzugsweise durch Vergleich mit vorgegebenen optischen Mustern automatisch errechnet.

Alternativ kann der Behältertyp und/oder der Verschmutzungsgrad auch manuell z.B. über ein Terminal eingegeben werden. Die Steuerung ist dazu konzipiert, die Betriebsparameter der Maschine, insbesondere die Betriebstemperatur des Behandlungsfluid und/oder die Aufheizzeit der Heizvorrichtung und/oder die Behandlungsdauer und/oder das Einschalten von Pumpen und anderen Aggregaten in Abhängigkeit von dem Behältertyp und/oder Verschmutzungsgrad einzustellen. Auf diese Weise wird eine Behälterbehandlungsmaschine geschaffen, deren Betriebsparameter unterschiedlichen Behältertypen und Verschmutzungsgraden der Behälter Rechnung tragen. Hinsichtlich der Vorteile und Merkmale wird auf die Beschreibung des erfindungsgemäßen Verfahrens verwiesen.

Die Steuerung ist vorzugsweise mit einem Außentemperaturfühler oder Innenraumtemperaturfühler verbunden und in gleicher Weise mit einem Temperaturfühler für die Temperatur des Behandlungsfluid. Die Steuerung ist konzipiert, z.B. mittels des Moduls die Aufheizzeit der Heizvorrichtung vor der Wiederinbetriebnahme der Behälterbehandlungsmaschine in Abhängigkeit von dem Signal des bzw. der Temperaturfühler zu berechnen. Auf diese Weise kann die Aufheizung den Umweltbedingungen in optimaler Weise Rechnung tragen, so dass z.B. die Heizvorrichtung mit einer geringen Heizleistung betrieben werden kann, was zu einem geringeren Strompeak und damit zu geringeren Gesamtkosten der gesamten Behälterbehandlungsmaschine und damit der gesamten Abfüllanlage führt, zu welcher die Behälterbehandlungsmaschine gehört.

Deshalb ist vorzugsweise die Leistung der Heizvorrichtung regelbar, und die Steuerung konzipiert die Aufheizzeit in Abhängigkeit von einem vorgegebenen Leistungsprofil der Heizvorrichtung zu berechnen bzw. die Leistung der Heizvorrichtung zu steuern.

Vorzugsweise enthält die Steuerung einen Speicher und eine Erfassungsschaltung, die konzipiert ist, einen bei der Abkühlung des Behandlungsfluid gemessenen Temperaturverlauf zu speichern, und die Steuerung ist dazu konzipiert, die Aufheizzeit in Abhängigkeit von dem gespeicherten Verlauf zu berechnen. Die Berechnung des Temperaturverlaufs bei der Abkühlung des Behandlungsfluid hat den Vorteil, dass hier verschiedene komplexe Parameter mit einem Wert erfasst werden, wie z.B. die Wärmekapazität, die Menge des Behandlungsfluid und die Umgebungstemperatur, so dass der Abkühlverlauf auch für die Bestimmung des Aufheizverlaufs verwendet werden kann.

Vorzugsweise enthält die Behandlungsmaschine einen Fluidstandmesser, mit welchem der Fluidstand in dem Aufnahmeraum erfasst werden kann, wodurch die Gesamtmenge des Fluids und entsprechend dessen Wärmekapazität berechnet werden kann. Dies ist für die Berechnung der Aufheizzeit relevant.

In einer vorteilhaften Weiterbildung der erfindungsgemäßen Behälterbehandlungsmaschine ist eine optische Erfassungseinrichtung zur Erfassung des Behältertyps und/oder des Verschmutzungsgrades der zu behandelnden Behälter vorhanden, die mit der Steuerung verbunden ist. Auf diese Weise kann der Behältertyp als auch der Verschmutzungsgrad der zu behandelnden Behälter bei der Einstellung der Betriebsparameter, wie z.B. der Behandlungstemperatur des Behandlungsfluid bzw. bei der Behandlungsdauer oder Geschwindigkeit der Behälterbehandlungsmaschine berücksichtigt werden.

Folgende Synonyme werden verwendet: Behandlungsfluid - Behandlungsflüssigkeit-Betriebsflüssigkeit- Fluid-Flüssigkeit; Behälterbehandlungsmaschine - Behälterreinigungsmaschine - Reinigungsmaschine - Behandlungsmaschine - Maschine; Wiederinbetriebnahme - Wiederaufheizen; Steuerung - Maschinensteuerung - Steuerung der Behälterbehandlungsmaschine;

Es ist für den Fachmann klar, dass die o.g. Ausführungsformen der Erfindung in beliebiger Weise miteinander kombiniert werden können. Die Erfindung wird nachfolgend beispielsweise anhand der schematischen Zeichnung beschrieben. In dieser zeigen:
- Fig. 1: einen Ausschnitt einer Behälterbehandlungsmaschine in Verbindung mit den verwendeten Sensoren und der Steuerung der Behälterbehandlungsmaschine;
- Fig. 2: einen bei der Abkühlung des Fluid nach Abschaltung der Behälterbehandlungsmaschine gemessenen Temperaturverlauf, der für die Berechnung der Aufheizzeit verwendet wird.

Fig. 1 zeigt einen Ausschnitt einer Behälterbehandlungsmaschine 10, die in einem Gebäude 12, z.B. eine Fabrikhalle angeordnet ist. Die Behälterbehandlungsmaschine ist in diesem Fall als Reinigungsmaschine 10 ausgebildet und hat einen wannenförmigen Behälter 14, welcher z.B. in seinem Bodenbereich eine Heizvorrichtung 16 aufweist und dessen Wände 18 und Boden 20 insbesondere durch Wärmeisolationselemente 22 isoliert sind.

In dem Behälter 14 ist ein Aufnahmeraum 23 für ein Behandlungsfluid 24 gebildet. In dem Aufnahmeraum 23 läuft weiterhin zumindest ein Endlostransportelement 26 über Umlenkrollen 28, an welchem Endlostransportelemente 26 Behälterhalterungen 30 gehalten sind. Jede Behälterhalterung 30 kann z.B. in Richtung quer zur Zeichenachse mehrere, z.B. 56 zu reinigende Behälter nebeneinander aufnehmen. Eine derartige Reinigungsmaschine hat insbesondere einen Durchsatz von mehr als 30.000 Behältern pro Stunde, insbesondere mehr als 50.000 Behälter pro Stunde. An der Behälterwand 18 ist ein Flüssigkeitstemperatursensor 32 angeordnet, der mit einer zentralen Steuerung 34 der Reinigungsmaschine verbunden ist. Weiterhin ist im oberen Bereich ein Pegelsensor 36 in dem Aufnahmeraum 23 angeordnet, über welchen der Flüssigkeitspegel der Reinigungsflüssigkeit 24 in dem Aufnahmeraum 23 erfasst wird. Auch dieser Pegelsensor 36 ist mit der zentralen Steuerung 34 verbunden. Des Weiteren sind mit der zentralen Steuerung 34 ein Innenraumsensor 38 und ein Außenluftsensor 40 verbunden. Mit der Heizvorrichtung 16 ist ein Heizantrieb 42 mit variabler Leistung verbunden, der wiederum über die zentrale Steuerung 34 angesteuert ist. Die zentrale Steuerung 34 hat einen Speicher 44, in welchem Betriebsparameter, Behältertypen und Verschmutzungsgrade als auch Abkühlkurven abgelegt sein können. Des Weiteren ist die zentrale Steuerung 34 vorzugsweise mit einer optischen Erfassungseinrichtung 46 verbunden, durch welche der Behältertyp und/oder der Verschmutzungsgrad der Behälter ermittelt werden können. Natürlich kann der Behältertyp auch durch Berührungssensoren und/oder auch manuell erfasst werden.

Zur Steuerung der Heizvorrichtung beim Aufheizen bzw. Wiederinbetriebnahme der Reinigungsmaschine 10 kann in dem Speicher 44 z.B. das in Fig. 2 dargestellte Abkühlungsdiagramm abgelegt sein, welches die Temperatur des Behandlungsfluid nach dem Abschalten der Reinigungsmaschine wiedergibt. Diese Abkühlungskurve ist ein Produkt komplexer unterschiedlicher Parameter, wie z.B. der Art der Reinigungsflüssigkeit, der Menge der Reinigungsflüssigkeit, d.h. der gesamten Wärmekapazität, der bei der Abkühlung herrschenden Umgebungstemperatur (die sich natürlich von der Temperatur beim Aufheizen unterscheiden kann) und auch thermodynamischer Verhältnisse nahe der Behälterbehandlungsmaschine, d.h. innerhalb des Aufnahmeraumes für die Reinigungsflüssigkeit.

Dieser Verlauf kann von der Steuerung 34 zur Berechnung der Aufheizzeit herangezogen werden, wenn zu einem gewissen Zeitpunkt der Wiederinbetriebnahme t₂ eine gewünschte Start-Betriebstemperatur T2 bzw. T3 erreicht werden soll. Weiterhin kann das Ausgangssignal des Flüssigkeitstemperatursensors 32 herangezogen werden, der die aktuelle Temperatur des Behandlungsfluid beim Starten des Aufheizvorgangs wiedergibt. Diese Temperatur kann auch in Übereinstimmung mit einer abgespeicherten Abkühlkurve gebracht werden, um die Ergebnisse zu verifizieren.

Des Weiteren können die Messwerte des Innenraumtemperatursensors 38 und des Außentemperatursensors 40 für die Berechnung der Aufheizzeit herangezogen werden, ebenso wie die Eingabe eines über ein Terminal 48 eingegebenen Behältertyps und/oder Verschmutzungsgrads der zu reinigenden Behälter, welcher Behältertyp und/oder Verschmutzungsgrad auch über die optische Erfassungseinrichtung 46 erfasst werden kann/können. Der Pegelsensor 36 gibt zudem noch den Flüssigkeitsstand der Reinigungsflüssigkeit in dem Aufnahmeraum 23 wieder, so dass die Steuerung alle für die Berechnung der Aufheizzeit notwendigen Parameter zur Verfügung hat, um in möglichst effizienter Weise den Heizantrieb 42 mit einer optimierten Heizleistung anzusteuern, um eine möglichst optimale Aufheizkurve zu erzielen, die zum einen möglichst schnell die Reinigungsflüssigkeit 24 wieder auf die gewünschte Betriebstemperatur T2 bzw. T3 bringt bzw. den hierfür nötigen Strom minimiert durch eine entsprechend geringe Ansteuerung des Heizantriebs 42. Die Heizleistung der Heizvorrichtung 16 kann über die Ansteuerung des Heizantriebs 42 entweder kontinuierlich variierbar sein oder in Stufen. Eine Variierung der Heizleistung in Stufen kann z.B. über An/Abschaltung einzelner Heizelemente erfolgen.

Die in Fig. 1 dargestellte Behälterbehandlungsmaschine erlaubt zum einen den Betrieb mit optimal eingestellter Temperatur der Reinigungsflüssigkeit 24, die dem Behältertyp und/oder der Verschmutzung der Behälter Rechnung trägt, als auch Dauer der Reinigungsbehandlung durch entsprechende Anwahl der Geschwindigkeit des Endlosförderbandes 26, was in der Effizienz einen deutlichen Vorsprung gegenüber den herkömmlichen Reinigungsmaschinen bringt, die bislang immer so eingestellt sind, dass auch auf jeden Fall stark verschmutzte Behälter gereinigt werden bzw. wenn diese Behälter eine sehr komplexe Form aufweisen.

Fig. 2 zeigt ein Diagramm über den Abkühlverlauf einer Reinigungsmaschine. Demgemäß sinkt nach einem Produktionsende t₁ die Temperatur der Reinigungsmaschine und somit auch die Temperatur der in der Reinigungsmaschine enthaltenen Behandlungsflüssigkeit kontinuierlich, bis sie vor einem erneuten Produktionsbeginn t2 entsprechend den gestrichelten Linien wieder aufgeheizt wird. In dem Diagramm ist die Temperatur T der Reinigungsmaschine bzw. des Behandlungsfluid, insbesondere Behandlungsflüssigkeit, über die Zeit t wiedergegeben.

Durch Aufnahme dieses Temperaturverlaufs beim Abkühlen in den Speicher 44 kann die Steuerung der Reinigungsmaschine bereits Rückschlüsse für das spätere Wiederaufheizen ziehen. So kann sie, beispielsweise den weiteren Temperaturverlauf der Abkühlkurve prognostizieren, was Auswirkungen auf den möglichen Beginn t₂ des Wiederaufheizens haben kann.

Selbstverständlich kann die Produktions-Starttemperatur sowohl niedriger (T3) als auch höher (T2) als die letzte Produktionstemperatur (T1) sein. Die Höhe der Produktions-Starttemperatur hat selbstverständlich Einfluss auf den Zeitpunkt des Beginns des Wiederaufheizens. Die Sicherheitszeit definiert eine vorgegebene Zeitspanne vor Produktionsbeginn t₂. Die Aufheizung wird vorzugsweise so vorgenommen, dass die Behälterbehandlungsmaschine bereits um die Sicherheitszeit vor Produktionsbeginn auf Solltemperatur (T2 bzw. T3) aufgeheizt ist. Mit dieser Sicherheitszeit kann unvorhergesehenen Ereignissen Rechnung getragen werden, die zu einer Verlangsamung der prognostizierten Aufheizung führen.

In einem weiteren Ausführungsbeispiel der vorliegenden Erfindung ist vorgesehen, dass die Fluidströme innerhalb der Behälterbehandlungsmaschine beispielsweise zum Zwecke der optimierten, d.h. in der Regel schnelleren, insbesondere aber energiesparenderen Aufheizung, variiert werden. Ebenfalls kann die Variation der Fluidströme auch dazu dienen, die Behälterbehandlungsmaschine optimal an unterschiedlichste Behältertypen anzupassen. Beispielsweise kann die Strömungsrichtung eines Fluidstromes verändert werden, wobei die Strömungsrichtung des Fluidstromes auch mehrfach verändert werden kann.

Alternativ oder ergänzend kann auch der Strömungsweg mindestens eines Fluids verändert werden. Beispielsweise kann eine Reinigungsflüssigkeit ausgehend von der, diese Reinigungsflüssigkeit fördernden Pumpe nicht nur durch die für die Reinigung mit dieser Reinigungsflüssigkeit vorgesehenen Reinigungsbäder gepumpt werden, sondern beispielsweise auch noch durch weitere Bäder, welche für einen anderen Zweck vorgesehen sind, um auch diese Bäder durch die Reinigungsflüssigkeit zu reinigen und/oder aufzuheizen.
Beispielsweise ist erfindungsgemäß auch vorgesehen, die Spritzwasserspritzung an unterschiedliche Behältertypen anzupassen, so dass unnötige Wasserverbräuche auch hier vermieden werden.

Die Erfindung ist nicht auf das dargestellte Ausführungsbeispiel begrenzt, sondern kann innerhalb des Schutzbereichs der beigefügten Patentansprüche variiert werden.

### Bezugszeichenliste

- 10: Behälterbehandlungsmaschine - Reinigungsmaschine
- 12: Gebäude - Produktionshalle
- 14: Behälter - Wanne
- 16: Heizvorrichtung
- 18: Wände
- 20: Boden
- 22: Wärmeisolationselemente
- 24: Reinigungsflüssigkeit - Behandlungsfluid
- 26: Endlostransportelement
- 28: Umlenkrollen
- 30: Behälterhalterung
- 32: Flüssigkeitstemperatursensor
- 34: Steuerung
- 36: Pegelsensor
- 38: Innenraumsensor
- 40: Außenluftsensor
- 42: Heizantrieb
- 44: Speicher
- 46: optische Erfassungseinrichtung
- 48: Terminal

## Patentansprüche

1. Verfahren zum Betrieb einer Behälterbehandlungsmaschine (10) zur Behandlung von Behältern mit einem Behandlungsfluid (24), z.B. eine Behälterreinigungsmaschine, in welcher Behälterbehandlungsmaschine (10) Betriebsparameter, wie z.B. Temperatur des Behandlungsfluids und Behandlungsdauer der Behälter mit dem Behandlungsfluid einstellbar sind, wobei für die Behandlung der Behälter der zu behandelnde Behältertyp und/oder ein Verschmutzungsgrad der zu behandelnden Behälter erfasst wird und zumindest ein Betriebsparameter in Abhängigkeit von dem Behältertyp und/oder dem Verschmutzungsgrad der Behälter eingestellt wird, **dadurch gekennzeichnet, dass** zur Wiederinbetriebnahme der Behälterbehandlungsmaschine (10) nach vorübergehender Abschaltung das Behandlungsfluid (24) vor der Wiederinbetriebnahme aufgeheizt wird, so dass es zum Zeitpunkt der Wiederinbetriebnahme bereits zumindest annähernd eine vorgegebene Betriebstemperatur erreicht hat, und dass einer Steuerung der Behälterbehandlungsmaschine vor der erneuten Inbetriebnahme Daten betreffend den zu behandelnden Behältertyp zugeführt (48) werden, woraus die Steuerung die Betriebsparameter der Behälterbehandlungsmaschine für diesen Behältertyp und die zugeordnete Aufheizzeit für das Behandlungsfluid (24) errechnet, und die Aufheizung des Behandlungsfluid eine entsprechende Zeit vor Wiederinbetriebnahme der Behälterbehandlungsmaschine gestartet wird.

2. Verfahren nach Anspruch 1, **dadurch gekennzeichnet, dass** die Umgebungstemperatur der Behälterbehandlungsmaschine (10) außen und/oder innen in die Berechnung der Aufheizzeit einbezogen wird/werden.

3. Verfahren nach Anspruch 1 oder 2, **dadurch gekennzeichnet, dass** die Heizleistung bei dem Aufheizen des Behandlungsfluids (24) gesteuert wird, und die Heizleistung und/oder deren Verlauf bei der Berechnung der Aufheizzeit berücksichtigt wird.

4. Verfahren nach einem der vorhergehenden Ansprüche, **dadurch gekennzeichnet, dass** ein bei der Abkühlung des Behandlungsfluids (24) gemessener Temperaturverlauf bei der Berechnung der Aufheizzeit berücksichtigt wird.

5. Verfahren nach einem der vorhergehenden Ansprüche, **dadurch gekennzeichnet, dass** die spezifische Wärmekapazität des Behandlungsfluids (24) bei der Berechnung der Aufheizzeit berücksichtigt wird.

6. Verfahren nach einem der vorhergehenden Ansprüche, **dadurch gekennzeichnet, dass** beim Aufheizen des Behandlungsfluids (24) zumindest eine in Verbindung mit der Behälterbehandlungsmaschine (10) angeordnete Umwälzpumpe eingeschaltet wird.

7. Verfahren nach einem der vorhergehenden Ansprüche, **dadurch gekennzeichnet, dass** die Temperatur des Behandlungsfluids (24) nach dem Abschalten der Behälterbehandlungsmaschine (10) und vor ihrer Wiederinbetriebnahme zumindest auf einen unteren Grenzwert gehalten wird.

8. Verfahren nach Anspruch 7, **dadurch gekennzeichnet, dass** der Grenzwert zwischen 1 und 10 Grad Celsius liegt.

9. Verfahren nach einem der vorhergehenden Ansprüche, **dadurch gekennzeichnet, dass** die Ströme des Behandlungsfluids (24) innerhalb der Behälterbehandlungsmaschine beispielsweise hinsichtlich ihrer Strömungsrichtung und/oder ihres Strömungsweges variiert werden.

10. Behälterbehandlungsmaschine, umfassend einen mit einem Behandlungsfluid (24) gefüllten Aufnahmeraum (23) für zu behandelnde Behälter, in welchem Aufnahmeraum Behälterhalterungen bewegbar sind, eine Steuerung (34) für zumindest eine Heizvorrichtung (16) der Behälterbehandlungsmaschine (10) für das im Aufnahmeraum befindliche Behandlungsfluid, welche Steuerung ein Modul aufweist, die die Aufheizzeit des Behandlungsfluids (24) auf eine gegebene Betriebstemperatur vor einer Wiederinbetriebnahme der Behälterbehandlungsmaschine berechnet und die Heizvorrichtung (16) entsprechend ansteuert, wobei die Steuerung ein Datengerät (46, 48) für die Eingabe des zu behandelnden Behältertyps und/oder eines Verschmutzungsgrads der zu behandelnden Behälter mit der Wiederinbetriebnahme aufweist, und die Steuerung (34) konzipiert ist, Betriebsparameter der Behälterbehandlungsmaschine, insbesondere die Betriebstemperatur des Behandlungsfluids (24) und/oder die Aufheizzeit der Heizvorrichtung (16) in Abhängigkeit von dem Behältertyp und/oder eines Verschmutzungsgrads der zu behandelnden Behälter einzustellen.

11. Behälterbehandlungsmaschine (10) nach Anspruch 10, **dadurch gekennzeichnet, dass** die Steuerung mit einem Außentemperaturfühler (40) und oder einem Innenraumtemperaturfühler (38) verbunden ist, und die Steuerung (34) konzipiert ist, die Aufheizzeit der Heizvorrichtung (16) vor Wiederinbetriebnahme der Behälterbehandlungsmaschine in Abhängigkeit von dem Signal des(r) Temperaturfühler(s) (38, 40) zu berechnen.

12. Behälterbehandlungsmaschine (10) nach Anspruch 10 oder 11, **dadurch gekennzeichnet, dass** die Leistung der Heizvorrichtung (16) regelbar (42) ist, und dass die Steuerung (34) konzipiert ist, die Aufheizzeit in Abhängigkeit von der Leistung oder einem Leistungsprofil der Heizvorrichtung zu berechnen.

13. Behälterbehandlungsmaschine (10) nach einem der Ansprüche 10 bis 12, **dadurch gekennzeichnet, dass** die Steuerung (34) einen Speicher (44) und eine Erfassungsschaltung aufweist, die konzipiert ist, einen bei der Abkühlung des Behandlungsfluids (24) gemessenen Temperaturverlauf zu speichern und die Steuerung (34) konzipiert ist, die Aufheizzeit in Abhängigkeit von dem gespeicherten Verlauf zu berechnen.

14. Behälterbehandlungsmaschine (10) nach einem der Ansprüche 10 bis 13, **dadurch gekennzeichnet, dass** sie eine optische Erfassungseinrichtung (46) zur Erfassung des Behältertyps und/oder des Verschmutzungsgrades der zu behandelnden Behälter aufweist.

15. Behandlungsmaschine (10) nach einem der Ansprüche 10 bis 14, **dadurch gekennzeichnet, dass** die Ströme des Behandlungsfluids innerhalb der Behälterbehandlungsmaschine hinsichtlich ihrer Richtung und/oder ihres Weges variiert werden können.

## Claims

1. Method for operating a container treatment machine (10) for treating containers with a treatment fluid (24), e.g. a container cleaning machine, in which container treatment machine (10) operating parameters, such as, for example, the temperature of the treatment fluid and the duration of the treatment of the containers with the treatment fluid can be set, wherein, for the treatment of the containers, the container type to be treated and/or the degree of soiling of the containers to be treated is/are detected and at least one operating parameter is set as a dependency of the container type and/or the degree of soiling, **characterised in that**, for the restarting of the container treatment machine (10) after temporary disconnection, the treatment fluid (24) is heated before the restart, such that, at the time of restart, a predetermined operating temperature has at least approximately been attained, and that a controller of the container treatment machine is provided before the restart with data regarding the container type (48) to be treated, from which the controller calculates the operating parameters of the container treatment machine for this container type and the assigned heating time for the treatment fluid (24), and the heating of the treatment fluid is started a corresponding period of time before the restart of the container treatment machine.

2. Method according to claim 1, **characterised in that** the ambient temperature of the container treatment machine (10) outside and/or inside is incorporated into the calculation of the heating time.

3. Method according to claim 1 or 2, **characterised in that** the heating capacity is controlled during the heating of the treatment fluid (24), and the heating capacity and/or its sequence is/are taken into account in the calculation of the heating time.

4. Method according to any one of the preceding claims, **characterised in that** a temperature curve measured during the cooling of the treatment fluid (24) is taken into account in the calculation of the heating time.

5. Method according to any one of the preceding claims, **characterised in that** the specific thermal capacity of the treatment fluid (24) is taken into account in the calculation of the heating time.

6. Method according to any one of the preceding claims, **characterised in that**, during the heating of the treatment fluid (24), at least one circulation pump is switched on, arranged in connection with the container treatment machine (10).

7. Method according to any one of the preceding claims, **characterised in that**, after the switching off of the container treatment machine (10) and before its restart, the temperature of the treatment fluid (24) is held at least to one lower limit value.

8. Method according to claim 7, **characterised in that** the limit value lies between 1 and 10 degrees Celsius.

9. Method according to any one of the preceding claims, **characterised in that** the currents of the treatment fluid (24) inside the container treatment machine are varied, for example in respect of their flow direction and/or their flow path.

10. Container treatment machine, comprising a reception space (23), filled with a treatment fluid (24), for containers which are to be treated, in which reception space container holders can be moved, a controller (34) for at least one heating device (16) of the container treatment machine (10) for the treatment fluid present in the reception space, which controller comprises a module which in turn calculates the heating time of the treatment fluid (24) to a predetermined operating temperature before a restart of the container treatment machine, and actuates the heating device (16) accordingly, wherein the controller comprises a data device (46, 48) for inputting the container type which is to be treated and/or a degree of soiling of the containers which are to be treated at the restart, and the controller (34) is configured so as to set operating parameters of the container treatment machine, in particular the operating temperature of the treatment fluid (24) and/or the heating time of the heating device (16), as a dependency of the container type and/or of a degree of soiling of the containers which are to be treated.

11. Container treatment machine (10) according to claim 10, **characterised in that** the controller is connected to an outside temperature sensor (40) and/or an interior temperature sensor (38), and the controller (34) is configured so as to calculate the heating time of the heating device (16) before the restart of the container treatment machine as a dependency of the signal from the temperature sensor(s) (38, 40).

12. Container treatment machine (10) according to claim 10 or 11, **characterised in that** the capacity of the heating device (16) can be regulated (42), and that the controller (34) is configured so as to calculate the heating time as a dependency of the capacity or a capacity profile of the heating device.

13. Container treatment machine (10) according to any one of claims 10 to 12, **characterised in that** the controller (34) has a memory (44) and a detection circuit, which is configured so as to store a temperature curve measured during the cooling of the treatment fluid (24), and the controller (34) is configured so as to calculate the heating time as a dependency of the curve which has been stored.

14. Container treatment machine (10) according to any one of claims 10 to 13, **characterised in that** it comprises an optical detection device (46) for detecting the container type and/or the degree of soiling of the containers which are to be treated.

15. Container treatment machine (10) according to any one of claims 10 to 14, **characterised in that** the currents of the treatment fluid inside the container treatment machine can be varied in respect of their direction and/or their path.

## Revendications

1. Procédé pour faire fonctionner une machine de traitement de contenants (10) pour le traitement de contenants avec un fluide de traitement (24), par exemple une machine de nettoyage de contenants, dans laquelle machine de traitement de contenants (10) des paramètres de fonctionnement, tels que la température du fluide de traitement et la durée de traitement des contenants avec le fluide de traitement peuvent être réglés, dans lequel le type de contenant à traiter et/ou un degré d'encrassement des contenants à traiter sont détectés pour le traitement des contenants et au moins un paramètre de fonctionnement est réglé en fonction du type de contenant et/ou du degré d'encrassement des contenants, **caractérisé en ce qu'**aux fins de la remise en service de la machine de traitement de contenants (10), après un arrêt temporaire, le fluide de traitement (24) est chauffé avant la remise en service de sorte qu'il a atteint déjà au moins approximativement une température de fonctionnement prédéfinie au moment de la remise en service, et que des données concernant le type de contenant à traiter sont amenées (48) à une commande de la machine de traitement de contenants avant la nouvelle mise en service, sur la base desquelles la commande calcule les paramètres de fonctionnement de la machine de traitement de contenants pour ledit type de contenant et la durée de chauffage associée pour le fluide de traitement (24) et le chauffage du fluide de traitement est lancé pendant une durée correspondante avant la remise en service de la machine de traitement de contenants.

2. Procédé selon la revendication 1, **caractérisé en ce que** la température ambiante de la machine de traitement de contenants (10) à l'intérieur et/ou à l'extérieur est/sont intégrée(s) dans le calcul du temps de chauffage.

3. Procédé selon la revendication 1 ou 2, **caractérisé en ce que** la puissance de chauffage est commandée lors du chauffage du fluide de traitement (24), et la puissance de chauffage et/ou son évolution sont prises en compte lors du calcul du temps de chauffage.

4. Procédé selon l'une quelconque des revendications précédentes, **caractérisé en ce qu'**une évolution de température mesurée lors du refroidissement du fluide de traitement (24) est prise en compte lors du calcul du temps de chauffage.

5. Procédé selon l'une quelconque des revendications précédentes, **caractérisé en ce que** la capacité thermique spécifique du fluide de traitement (24) est prise en compte lors du calcul du temps de chauffage.

6. Procédé selon l'une quelconque des revendications précédentes, **caractérisé en ce que** lors du chauffage du fluide de traitement (24), au moins une pompe de recirculation disposée en lien avec la machine de traitement de contenants (10) est allumée.

7. Procédé selon l'une quelconque des revendications précédentes, **caractérisé en ce que** la température du fluide de traitement (24) est maintenue au moins sur une valeur limite inférieure après l'arrêt de la machine de traitement de contenants (10) et avant sa remise en service.

8. Procédé selon la revendication 7, **caractérisé en ce que** la valeur limite est comprise entre 1 et 10 degrés Celsius.

9. Procédé selon l'une quelconque des revendications précédentes, **caractérisé en ce que** les flux du fluide de traitement (24) varient à l'intérieur de la machine de traitement de contenants par exemple eu égard à leur direction d'écoulement et/ou à leur trajet d'écoulement.

10. Machine de traitement de contenants comprenant un espace de réception (23) rempli d'un fluide de traitement (24) pour des contenants à traiter, dans lequel espace de réception des supports de contenant peuvent être déplacés, une commande (34) pour au moins un dispositif de chauffe (16) de la machine de traitement de contenants (10) pour le fluide de traitement se trouvant dans l'espace de réception, laquelle commande présente un module, qui calcule le temps de chauffage du fluide de traitement (24) sur une température de fonctionnement donnée avant une remise en service de la machine de traitement de contenants et pilote le dispositif de chauffe (16) de manière correspondante, dans lequel la commande présente un appareil de données (46, 48) pour la saisie du type de contenant à traiter et/ou d'un degré d'encrassement des contenants à traiter avec la remise en service, et la commande (34) est conçue pour régler des paramètres de fonctionnement de la machine de traitement de contenants, en particulier la température de fonctionnement du fluide de traitement (24) et/ou le temps de chauffage du dispositif de chauffe (16) en fonction du type de contenant et/ou d'un degré d'encrassement des contenants à traiter.

11. Machine de traitement de contenants (10) selon la revendication 10, **caractérisée en ce que** la commande est reliée à une sonde de température extérieure (40) et/ou à une sonde de température intérieure (38), et la commande (34) est conçue pour calculer le temps de chauffage du dispositif de chauffe (16) avant la remise en service de la machine de traitement de contenants en fonction du signal de la/des sonde(s) de température (38, 40).

12. Machine de traitement de contenants (10) selon la revendication 10 ou 11, **caractérisée en ce que** la puissance du dispositif de chauffe (16) est régulable (42), et que la commande (34) est conçue pour calculer le temps de chauffage en fonction de la puissance ou d'un profil de puissance du dispositif de chauffe.

13. Machine de traitement de contenants (10) selon l'une quelconque des revendications 10 à 12, **caractérisée en ce que** la commande (34) présente une mémoire (44) et un circuit de détection, qui est conçu pour mémoriser une évolution de température mesurée lors du refroidissement du fluide de traitement (24) et la commande (34) est conçue pour calculer le temps de chauffage en fonction de l'évolution mémorisée.

14. Machine de traitement de contenants (10) selon l'une quelconque des revendications 10 à 13, **caractérisée en ce qu'**elle présente un système de détection (46) optique pour la détection du type de contenant et/ou du degré d'encrassement des contenants à traiter.

15. Machine de traitement (10) selon l'une quelconque des revendications 10 à 14, **caractérisée en ce que** les flux du fluide de traitement peuvent varier à l'intérieur de la machine de traitement de contenants eu égard à leur direction et/ou leur trajet.
